# EUROPÄISCHE PATENTSCHRIFT

(11) **EP 0 016 434 B1**
(45) Veröffentlichungstag und Bekanntmachung des Hinweises auf die Patenterteilung: **24.11.1982**
(21) Anmeldenummer: 80101342.6
(22) Anmeldetag: 14.03.1980
(51) Int. Cl.: E03F 9/00, B08B 9/04

(54) **Vorrichtung zum Reinigen von Kanälen**
Device for the cleaning of channels
Dispositif pour le nettoyage de canalisations

(30) Priorität: 15.03.1979 DE 2910281; 04.10.1979 DE 2940304
(43) Veröffentlichungstag der Anmeldung: 01.10.1980
(73) Patentinhaber: Max-Planck-Gesellschaft zur Förderung der Wissenschaften e.V., D-37073 Göttingen (DE)
(72) Erfinder: Dinkelacker, Albrecht, Dr., D-3400 Göttingen (DE)
(74) Vertreter: Viering, Hans-Martin, Dipl.-Ing.

## Beschreibung

Die Erfindung bezieht sich auf eine Vorrichtung zum Reinigen von Flüssigkeit führenden, mit dieser nur teilweise gefüllten Kanälen, insbesondere Abwasserkanälen großen Querschnitts, mit einem als Wälzkörper gestalteten, auf der Kanalsohle aufliegenden Reinigungskörper, der unter dem Antrieb der strömenden Flüssigkeit an der Kanalsohle abgewälzt wird, so daß er von der strömenden Flüssigkeit mit geringerer Geschwindigkeit als der mittleren Strömungsgeschwindigkeit der Flüssigkeit mitgenommen wird und dadurch eine Umströmung des Reinigungskörpers erzeugt wird, durch welche Verunreinigungen von der Kanalsohle aufgespült und weggeschwemmt werden.

Da der Reinigungskörper mit geringerer Geschwindigkeit als der Strömungsgeschwindgkeit der Flüssigkeit im Kanal von dieser mitgenommen wird. bildet er für die Flüssigkeit einen Strömungswiderstand, wodurch die Flüssigkeit vor dem Reinigungskörper teilweise angestaut wird und die Strömung unter Ausbildung einer den Reinigungskörper passierenden Umlenkströmung gestört wird, wobei die Umlenkströmung eine erhöhte Strömungsgeschwindigkeit erhält, so daß vor und neben dem Reinigungskörper Ablagerungen von der Kanalsohle abgelöst, aufgeschwemmt und weggespült werden. Außerdem entsteht durch die gezielte Umlenkströmung innerhalb des Kanals ohne dessen Blockierung eine Nachlaufströmung hinter dem Reinigungskörper, durch welche ebenfalls das Ablösen und Aufschwemmen von Ablagerungen von der Kanalsohte bewirkt wird.

Dieses Verfahren und zur Durchführung des Verfahrens geeignete Reinigungskörper wurden von dem Erfinder entwickelt und sind in der DE-C-2543622 beschrieben. Der Reinigungskörper, der als unabhängiger Körper, der nicht an einem Seil oder einer sonstigen Vorrichtung angehängt ist, von der im Kanal strömenden Flüssigkeit mitgenommen wird, ist derart gestaltet, daß er unter den Gewichtsbedingungen, unter denen er in die Flüssigkeit eintaucht und auf der Kanalsohle aufliegt, sich an dieser entlang einer oder mehreren geschlossenen Umfangslinien, die hier als « Abwälzmeridian bezeichnet werden, aufgrund der Kraft abwälzt, die von der strömenden Flüssigkeit auf ihn übertragen wird. Vorzugsweise ist er als Kugel oder kugelähnlicher Wälzkörper gestaltet, der sich im wesentlichen in sämtliche Tangentialrichtungen abwälzen kann. Um die Abwälzbewegung des Reinigungskörpers zu erreichen, kann dieser als verhältnismäßig formbeständiger Rotationskörper, jedoch auch als unter der Kraft, mit welcher er in die Flüssigkeit eintauchend auf der Kanalsohle aufliegt, mehr oder weniger stark verformbarer Wälzkörper ausgebildet werden, der sich quallenartig oder in Art einer Raupenkette abwälzt.

Die Verzögerung der Bewegungsgeschwindigkeit des Reinigungskörpers gegenüber der mittleren Strömungsgeschwindigkeit im Kanal kann dadurch erreicht werden, daß der Reinigungskörper hohl ausgeführt wird und in seinem Hohlraum eine sich in diesem aufgrund der Abwälzbewegung verlagernde Bremsmasse angeordnet ist. Durch die Verlagerung der Bremsmasse wird ein Teil der auf den Reinigungskörper wirkenden Antriebsenergie der strömenden Flüssigkeit verbraucht, so daß die resultierende Bewegung des Reinigungskörpers längs des Kanals gegenüber der mittleren Strömungsgeschwindigkeit der Flüssigkeit im Kanal verlangsamt wird (unter mittlerer Strömungsgeschwindigkeit wird-hier die aus dem Durchsatz der Flüssigkeit und dem von der Flüssigkeit ausgefüllten Teil des Kanalquerschnitts errechnete Strömungsgeschwindigkeit verstanden). Die Bremsmasse kann nach dem bekannten Vorschlag beispielsweise eine Kugel sein, die sich beim Abwälzen des hohlen Reinigungskörpers ihrerseits in diesem abwälzt, oder z.B. auch ein starres Pendel, welches um eine mit dem Reinigungskörper verbundene Achse unter Überwindung einer entsprechenden Reibung verschwenkbar ist. Als bevorzugte Lösung wurde jedoch angesehen, als Bremsmasse eine verlustbehaftet fließfähige Flüssigkeits- und/oder Teilefüllung zu verwenden, die durch das Abwälzen des Reinigungskörpers in diesem dauernd umgeschichtet wird. Bei praktischen Erprobungsversuchen hat sich eine Füllung aus Sand und Wasser als wirksam erwiesen. Durch die Art und die Menge der Bremsmasse läßt sich der Bewegungsablauf des Reinigungskörpers in weiten Grenzen beeinflussen.

Mit Hilfe einer solchen Flüssigkeits- und/oder Teilefüllung läßt sich auch das Gewicht des Reinigungskörpers an die Flüssigkeitshöhe über der Kanalsohle anpassen. Die Abmessungen und das Gewicht des Reinigungskörpers werden in Anpassung an die Höhe des Flüssigkeitsspiegels über der Kanalsohle derart gewählt, daß er unter seinem Eigengewicht, vermindert um seinen Auftreib, mit für seine Abwälzbewegung unter dem Antreib der strömenden Flüssigkeit hinreichender Reibung auf der Kanalsohle aufliegt. Zweckmäßig wird der Reinigungskörper so groß gewählt, daß er in die strömende Flüssigkeit nur teilweise eintaucht. Ein solcher Reinigungskörper kann auch derartige Abmessungen und ein derartiges Gewicht haben, daß das aus seinem Gesamtgewicht und seinem Gesamtvolumen gebildete spezifische Gewicht etwa gleich oder kleiner als das der Flüssigkeit im Kanal ist, so daß der Reinigungskörper bei einem höheren als dem normalen Flüssigkeitsstand im Kanal (z.B. nach starken Regenfällen) aufschwimmen und von der Flüssigkeit verhältnismäßig schnell abtransportiert werden kann und dadurch für solche Fälle ein übermäßiges Zurückstauen der Flüssigkeit an dem Reinigungskörper vermieden ist.

Ein solches Verfahren zur Kanalreinigung hat den wesentlichen Vorteil, daß mit verhältnismä-Big geringem Aufwand vorhandene Ablagerungen auf der Kanalsohle beseitigt oder die Bildung von Ablagerungen schon im Ansatz gestört und dadurch im Ergebnis vollständig vermieden werden können. Außerdem läßt sich dieses Verfahren auch bei verhältnismäßig geringen Strömungsgeschwindigkeiten der Flüssigkeit im Kanal und bei verhältnismäßig geringem Gefälle der Kanalsohle wirksam durchführen, so daß entsprechende Pumpwerke oder Staustufen entfallen können, welche bei Abwasserkanälen in Gegenden geringen Bodengefälles zur Erhöhung der Strömungsgeschwindigkeit des Abwassers und dadurch zur Reduzierung von Ablagerungen gebräuchlich sind.

Das bekannte Verfahren hat sich bei der praktischen Erprobung in teilweise erheblich verschmutzten Abwasserkanälen als vorteilhaft und wirksam herausgestellt. Bei dieser Erprobung wurden unter anderem glatte Stahlhohlkugeln mit einer Füllung aus Sand und Wasser verwendet.

Bei einer aus Sand und Wasser bestehenden Bremsfüllung kann sich jedoch, wenn der Reinigungskörper aus seiner Abwälzbewegung heraus an einer Schmutzanhäufung angehalten wird, bis diese von der den Reinigungskörper passierenden Umlenkströmung teilweise oder vollständig weggespült ist, der Sand nach längerem Stilliegen des Reinigungskörpers in ihm absetzen und verfestigen, so daß er die Fähigkeit verliert, sich zur Abbremsung der Abwälzgeschwindigkeit des Reinigungskörpers in diesem umzuschichten. Wenn dies geschieht, besteht die Gefahr, daß sich der Reinigungskörper nicht mehr unter dem Angriff der Strömenden Flüssigkeit von selbst wieder in Bewegung setzt, weil der verfestigte Sand für den Reinigungskörper eine stabile Schwerpunktslage entstehen läßt, für deren Überwindung die Antriebskraft der strömenden Flüssigkeit nicht mehr ausreicht. Diese Gefahr besteht besonders, wenn der Sandanteil groß ist, was andererseits für eine möglichst geringe Abwälzgeschwindigkeit zur Erzielung einer möglichst starken Umströmung des Reinigungskörpers erwünscht ist. Nach dem erwähnten bekannten Vorschlag wurde zwar bereits in Betracht gezogen, als Bremsfüllung auch eine Bremsflüssigkeit allein zu verwenden, ohne daß jedoch angegeben war, wie durch Anwendung einer ausschließlich flüssigen Bremsfüllung eine starke Abbremsung des Reinigungskörpers zur Erzeugung einer möglichst starken Umströmung desselben erzielbar ist.

Die Erfindung ist eine Weiterentwicklung der von der prinzipiellen Gestaltung her oben beschriebenen Vorrichtung zum Reinigen von Flüssigkeit führenden Kanälen. Durch die Erfindung werden die Vorteile der bekannten Vorrichtung ebenfalls erzielt. Durch die Erfindung wird darüberhinaus jedoch die Aufgabe gelöst, eine möglichst starke und gleichmäßige Abbremsung des Reinigungskörpers mittels der Bremsfüllung zu erzielen und gleichwohl zu gewährleisten, daß sich der Reinigungskörper auch nach längeren Stillstandszeiten von selbst wieder in Bewegung setzen kann.

Zur Lösung dieser Aufgabe geht die Erfindung davon aus, daß bei einer Vorrichtung der eingangs erwähnten Art als Bremsfüllung in den Hohlraum des Reinigungskörpers ausschließlich eine den Hohlraum nur teilweise ausfüllende Bremsflüssigkeit verwendet wird. Erfindungsgemäß ist hierbei an dem Reinigungskörper in dessen Hohlraum eine wenigstens über dessen Umfangsfläche hin verteilt angeordnete, die Umschichtung der Bremsflüssigkeit bei der Abwälzbewegung des Reinigungskörpers verzögernde Drosseistruktur mit einer Mehrzahl von Drosselöffnungen festgelegt.

Bei der Abwälzbewegung des Reinigungskörpers ist die ihn nur teilweise ausfüllende Bremsflüssigkeit bestrebt, sich dauernd derart umzuschichten, daß ihr Flüssigkeitsspiegel horizontal bleibt. Die hierzu erforderlichen Flüssigkeitsströmungen werden jedoch in der Drosselstruktur gedrosselt, so daß ein Teil der Bremsflüssigkeit an der einen Seite der quer zur Abwälzbahn verlaufenden Mittelebene des Reinigungskörpers von der Drosselstruktur angehoben wird, während ein Teil der Bremsflüssigkeit an der anderen Seite dieser Mittelebene abgesenkt wird. Dadurch wird der Schwerpunkt der Bremsflüssigkeitsfüllung aus dieser Mittelebene verlagert, so daß ein der Abwälzbewegung entgegenwirkendes Bremsmoment entsteht, durch welches die Abwälzgeschwindigkeit des Reinigungskörpers entsprechend verzögert wird. Es kann somit je nach Art und Menge der verwendeten Bremsflüssigkeit eine geringe und dabei gleichmäßige Abwälzgeschwindigkeit erzielt werden. Da das Umschichten der Bremsflüssigkeit in der Drosselstruktur zwar verzögert, aufgrund der Drosselöffnungen jedoch nicht verhindert wird, verschwindet im übrigen das vorstehend erwähnte Bremsmoment bei längerem Stilliegen des Reinigungskörpers, weil dadurch sich die Flüssigkeit symmetrisch im tiefsten Teil des Reinigungskörpers ansammeln kann und daher die Wirkungslinie der resultierenden Schwerkraft des Reinigungskörpers durch seine Abstützstelle an der Kanalsohle verläuft. Hierdurch und durch die flüssige Konsistenz der Bremsfüllung ist das erneute Anrollen des Reinigungskörpers nach einem Stillstand unter dem Angriff der strömenden Flüssigkeit begünstigt. Erst kurz nach dem Anrollen baut sich das Abbremsmoment neu auf.

Ersichtlich läßt sich durch entsprechende Bemessung der Durchflußquerschnitte der Drosselöffnungen in Anpassung an die Zähigkeit der Bremsflüssigkeit, und durch die Menge der Bremsflüssigkeit in dem Hohlraum des Reinigungskörpers dessen Abbremsgeschwindigkeit bis auf sehr kleine gleichmäßige Werte herabsetzen, so daß der Geschwindigkeitsunterschied zwischen dem sich längs der Kanalsohle bewegenden Reinigungskörper und der strömenden Flüssigkeit groß ist und daher eine kräftige Umspülung des Reinigungskörpers zustande kommt.

Bevorzugt sind durch die Drosselstruktur eine Mehrzahl von über die Umfangsfläche des Hohlraumes hin verteilten Kammern ausgebildet, die über die Drosselöffnungen in ihren gemeinsamen Wänden miteinander in Verbindung stehen, so daß bei der Abwälzbewegung des Reinigungskörpers ein Überfließen der Bremsflüssigkeit aus der einen in die andere Kammer durch die Drosselöffnungen hindurch gedrosselt wird.

Die Drosselöffnungen sollen im obigen Sinne derart verteilt angeordnet und gestaltet sein, daß der Flüssigkeitsspiegel der Bremsflüssigkeit in sämtlichen Kammern nach einer mehr oder weniger großen Zeitspanne seit dem Stillstand des Reinigungskörpers im wesentlichen in allen möglichen Lagen desselben auf gleiches Niveau gelangt. Bevorzugt sind daher die Drosselöffnungen wenigstens zum größten Teil unmittelbar nahe der den Hohlraum umgrenzenden Innenoberfläche des Reinigungskörpers angeordnet. Dies läßt sich in einer bevorzugten Lösung in einfacher Weise dadurch erreichen, daß die Kammern zwischen den Hohlraum des Reinigungskörpers diametral durchlaufenden Scheiben ausgebildet sind und wenigstens ein Teil der Drossetaffnungen in Form von Spalten zwischen dem Außenrand der Scheiben und der Innenoberfläche des Reinigungskörpers ausgebildet ist.

Die erfindungsgemäß zur Ausbildung der Kammern erforderlichen Einbauten im Hohlraum des ReInigungskörpers sind vorzugsweise derart ausgebildet, daß ihr Gesamtschwerpunkt mit dem Zentrum des Reinigungskörpers zusammenfällt. Diese Einbauten sollen daher vorzugsweise in räumlicher Rotationssymetrie zum Zentrum des Relnigungskörpers ausgebildet sein.

Die Drosseistruktur kann auch als poröse Materialfüllung ausgebildet sein, die z.B. aus einer Materiatpackung aus In den Hohlraum gefüllten und In diesem zusammengepreßten Kugeln, Spänen, Streckmetalistücken, Drahtknäueln oder dergleichen mehr besteht, so daß zwischen den Materialstücken je nach ihrer Packungsdichte größere oder kleinere Durchströmöffnungen oder Durchströmkanäle vorhanden sind, von welchen die Drosselöffnungen gebildet sind. Durch Änderung der Packungsdichte lassen sich der Drosseiwiderstand gegen das freie Umschichten der Bremsflüssigkeit und somit die Abbremswirkung für das Abbremsen der Abwälzgeschwtndigkeit einstellen. Die Materialfüllung kann auch z.B. ein Sinterkörper oder ein offenporiges hartes Schaummaterial sein, dessen Porenhohlräume miteinander in für die Bremsflüssigkeit durchlässiger Verbindung stehen. Eine solche poröse Materialfüllung kann auch zusätzlich zu den oben beschriebenen Kammern vorhanden sein.

Durch die erfindungsgemäße Drosselstruktur lassen sich sehr geringe Abroiigeschwindigkeiten des Reintgungskörpers erzielen. Dadurch ergibt sich eine kräftige Umströmung des Reinigungskörpers, durch die insgesondere seitlich des Reinigungskörpers angehäufte Schmutzablagerungen aufgeschwemmt und stromabwärts gespült werden. Wenn diese stromabwärts gespülten Schmutzablagerungen jedoch in die Abwälzbahn des Reinigungskörpers geschwemmt werden und sich in dieser erneut ablagern können, kann die Abwälzbewegung des Reinigungskörpers dadurch behindert werden. Es wurde bei den durchgeführten Versuchen nämlich des öfteren beobachtet, daß die Reinigungskugel auch ohne große Hindernisse auf der verschmutzten Kanalsohle liegenbleiben kann und dann nicht mehr von der strömenden Flüssigkeit abgeführt wird. Bei eingehenden Untersuchungen durch den Erfinder hat sich herausgestellt, daß die aus irgendeinem Grund kurz liegengebliebene Reinigungskugel kräftig von der Flüssigkeit umspült wird und dabei vor der Kugel und seitlich von der Kugel Material weggespült wird, welches zum Teil stromab der Kugel Material weggespült wird, welches zum Teil stromab der Kugel unter der Nachlaufströmung, welche stromab der Kugel aufgrund des von ihr gebildeten Strömungshindernisses induziert wird, in der Abwälzbahn der Kugel angehäuft wird. Diese Materialanhäufung verhinderte das weitere Abwälzen der Kugel unter dem Antrieb der strömenden Flüssigkeit, so daß eine Selbstblockierung der Kugel entstand.

Eine bevorzugte Weiterbildung der Erfindung hingegen baut auf der Erkenntnis auf, daß die erwähnte mögliche Selbstblockierung des beispielsweise als glatte Kugel ausgebildeten Reinigungskörpers im verschmutzten Kanal auf der durch die Symmetrie der Kugeloberfläche herbeigeführten symmetrischen Umströmung des Reinigungskörpers beruht und daher vermieden werden kann, wenn die Oberfläche des Reinigungskörpers so gestaltet wird, daß die Umströmung des Reinigungskörpers möglichst bei allen Positionen, die er im Kanal einnehmen kann, unsymmetrisch wird. Dadurch werden auch die Nachlaufströmung und damit eventuelle Schmutzablagerungen nicht mehr symmetrisch, so daß in der Umströmung des Reinigungskörpers mitgeführte Verunreinigungen nicht unmittelbar hinter dem aus irgendeinem Grund kurz liegengebliebenen Reinigungskörper in dessen Abwälzbahn zunehmend angehäuft werden können oder dort vorhandene Ablagerungen, die möglicherweise die Ursache für das Liegenbleiben des Reinigungskörpers waren, in der vom Reinigungskörper induzierten Nachlaufströmung weggespült werden, so daß sich dann der Reinigungskörper unter dem Angriff der strömenden Flüssigkeit wieder in Bewegung setzen kann.

Mit der unsymmetrischen Umströmung des Reinigungskörpers wird überdies erreicht, daß die Schubkraft der Flüssigkeit nicht mehr in einer Symmetrieebene des Reinigungskörpers angreift, so daß dem Reinigungskörper unter dem Angriff der strömenden Flüssigkeit zusätzliche unregelmäßige Drehbewegungen aufgezwungen werden und er gegebenenfalls vor größeren Schmutzanhäufungen sich wegdrehen und diesen dadurch ausweichen kann. Daher können beide dieser Vorgänge - die Erzeugung einer aus der Abwälzbahn des Reinigungskörpers abgelenkten Nachlaufströmung und die Induzierung von der reinen Abwälzbewegung des Reinigungskörpers überlagerten Drehbewegungen desselben durch eine unsymmetrische Umströmung des Reinigungskörpers - einzeln oder gemeinsam dazu beitragen, die mögliche Selbstblockierung des Reinigungskörpers zu verhindern.

Diese vorstehend von der Wirkungsweise her erläuterte Weiterbildung der Erfindung besteht darin, bei einem Reinigungskörper, welcher als unter seinem Gewicht auf der Kanalsohle aufliegender hohler Wälzkörper gestaltet ist, der unter dem Angriff der strömenden Flüssigkeit an der Kanalsohle entlang wenigstens eines Abwälzmeridians seiner Außenoberfläche abwälzbar ist, welche von der den Abwälzmeridian enthaltenden Meridianebene des Reinigungskörpers in zwei Oberflächenteile unterteilt wird, die beiden Oberflächenteile der Außenoberfläche des Reinigungskörpers wenigstens unter den Bedingungen, unter denen der Reinigungskörper auf der Kanalsohle aufliegt, in Bezug auf die Meridianebene unsymmetrisch zu gestalten, so daß die beiden von dem Reinigungskörper beidseitig desselben induzierten Teilströmungen entsprechend unsymmetrisch ausgebildet sind.

Unter « Abwälzmeridian wird dabei, wie weiter oben bereits angesprochen, eine geschlossene Außenumrißlinie des Reinigungskörpers verstanden, entlang welcher er abgewälzt werden kann. Entsprechend wird unter « Meridianebene » eine Querschnittsebene des Reinigungskörpers verstanden, welche den Abwälzmeridian enthält. In den meisten Fällen ist es zweckmäßig, den Reinigungskörper als derartigen Wälzkörper zu gestalten, daß er mehrere solcher Abwälzmeridiane enthält und daher sich in mehreren oder allen Richtungen abwälzen kann, wie dies z.B. bei einer Kugel der Fall ist.

In diesem Fall gilt die unsymmetrische Gestaltung der Oberfläche des Reinigungskörpers vorzugsweise für sämtliche dieser möglichen Abwälzmeridiane.

Unter «Außenoberfläche » des Reinigungskörpers werden diejenigen Außenflächen desselben verstanden, die bei der Abwälzbewegung des Reinigungskörpers auf der Kanalsohle in die Flüssigkeit eintauchen und daher zur Ausbildung der unsymmetrischen Umlenkströmung für die den Reinigungskörper passierenden Flüssigkeit beitragen. Beispielsweise kann die Außenoberfläche des Reinigungskörpers aus ebenen und/oder gewölbten Flächenteilen zusammengesetzt sein, so daß eine entsprechend der Erfindung unsymmetrische Gesamtaußenoberfläche des Reinigungskörpers entsteht. Es können auch entsprechend ausgebildete und über die Gesamtaußenoberfläche des Reinigungskörpers hin verteilte Vorsprünge und Vertiefungen vorgesehen sein. Dabei ist jedoch stets zusätzlich zu beachten, daß der Reinigungskörper einen weitgehend runden Außenumriß hat, welcher sein Abwälzen unter dem Angriff der strömenden Flüssigkeit gewährleistet.

Der im obigen Sinne unsymmetrische Verlauf der Außenoberfläche des Reinigungskörpers muß spätestens unter solchen Bedingungen entstehen, unter denen der Reinigungskörper auf der Kanalsohle aufliegt. Der Reinigungskörper kann insoweit auch verformbar sein und seine unsymmetrische Gestalt erst dann erhalten, wenn er unter seinem Eigengewicht, vermindert um den Auftrieb in der Flüssigkeit, und unter dem auf ihn einwirkenden Strömungsdruck auf der Kanalsohle aufliegt und dabei verformt wird.

Ein unter den Arbeitsbedingungen in seiner Gesamtgestalt unverformbarer Reinigungskörper wird gegenwärtig jedoch bevorzugt. Außerdem wird es gegenwärtig vorgezogen, den Reinigungskörper möglichst weitgehend der Form einer Kugel anzunähern, d.i. die Einhüllende des Außenumrisses des Reinigungskörpers als Kugelfläche zu gestalten.

Bevorzugt ist zur Erzielung der unsymmetrischen Gestalt des Reinigungskörpers dessen Außenoberfläche aus miteinander abwechselnden Rippen und Rinnen gebildet, die an der einen Seite der Meridianebene in Bezug auf diese unsymmetrisch zu den Rippen und Rinnen auf der anderen Seite der Meridianebene verlaufen.

Es wurde in der eingangs erwähnten DE-C-25 43 622 bereits vorgeschlagen, auf der Außenoberfläche des Reinigungskörpers z.B. zickzackförmige Rippen vorzusehen. Hierdurch sollte jedoch erreicht werden, daß durch die zickzackförmigen Rippen aufgrund ihrer Leitwirkung an der Kanalsohle eine seitlich hin- und hergehende Torkelbewegung der sich auf der Kanalsohle abwälzenden Reinigungskugel erzielt wird, damit ein breiter Bereich der Kanalsohle gereinigt wird.

Durch die erfindungsgemäß bevorzugte Gestalt der Außenoberfläche des Reinigungskörpers aus miteinander abwechselnden Rinnen und Rippen wird der zusätzliche Vorteil eines erhöhten Vortriebs des Reinigungskörpers unter dem Angriff der strömenden Flüssigkeit erzielt. Hierbei wirken die Rippen ähnlich wie die Schaufeln einer Turbine, wobei durch ihren unsymmetrischen Verlauf die resultierende Antriebskraft dauernde Richtungswechsel erfährt. Eine derartige Erhöhung der Vortriebskraft des Reihigungskörpers kann ebenfalls wesentlich dazu beitragen, ein Liegenbleiben des Reinigungskörpers im Kanal zu vermeiden.

Diese Erhöhung der Vortriebskraft kann noch durch besondere Gestaltung der Rippen begünstigt werden, insbesondere dadurch, daß die Rippen wenigstens an einer ihrer Seitenflanken unterschnitten in den Boden der jeweils benachbarten Rinne einlaufen, d.i. zwischen dieser Seitenflanke und dem Rinnenboden einen spitzen Winkel von weniger als 90° einschließen. Dabei ist es vorteilhaft, die Rippen über die Außenfläche des Reinigungskörpers hin in Bögen verlaufen zu lassen und die Unterschneidung wenigstens an der Innenseite der Rippenbögen auszubilden.

Die Rinnenbreite ist vorzugsweise größer als die Rippenbreite, damit eine möglichst gute Leitwirkung für die in den Rinnen an den Rippen entlangführenden Strömungen entsteht. Falls durch einen verhältnismäßig großen Abstand der Rippen voneinander die Abwälzbewegung des Reinigungskörpers zu holprig wird, kann man auf den Rinnenböden zwischen den Rippen kleine Vorsprünge ausbilden, welche diesen Abstand teilweise überbrücken.

Insbesondere bei einem insgesamt als Kugel ausgebildeten Reinigungskörper hat es sich bei einer praktischen Erprobung als vorteilhaft herausgestellt, die Rinnen und Rippen in gleichmäßigem Muster über die Außenoberfläche des Reinigungskörpers hin zu verteilen und vorzugsweise zwischen zwei diametral zum Reinigungskörper gegenüberliegenden Polbereichen der Außenoberfläche durchgehend verlaufen zu lassen, insbesondere zwischen den Polbereichen mit wenigstens annähernd Z- und S-förmigem Verlauf so zu gestalten, daß sie die auf die Pole der Polbereiche bezogene Äquatorlinie im Bereich des Wendepunktes zwischen ihren S-Bögen kreuzen. Von dem Begriff « S-förmig » bzw. « Z-förmig » soli auch das Spiegelbild eines S bzw. Z umfaßt werden. Jenachdem, ob der Verlauf der Rippen und Rinnen dem des Buchstaben S oder dessen Spiegelbild angenähert ist, wird der Abwälzbewegung des angeströmten Reinigungskörpers bei einer bestimmten Position des Reinigungskörpers eine zusätzliche Drehbewegung im Uhrzeigersinn oder entgegengesetzt dazu überlagert. Disses Merkmal kann zur Steigerung der Wirksamkeit der Kanalreinigung beispielsweise dadurch ausgenutzt werden, daß in den Kanal nacheinander zwei Reinigungskörper eingebracht werden, deren Rippen- und Rinnenverlauf spiegelbildlich ist. Dadurch werden den beiden Reinigungskörpern voneinander abweichende Bahnen entlang der Kanalsohle aufgegeben, so daß deren Reinigung über die Kanalbreite hin gleichmäßiger wird. Dieses Verfahren kann dadurch verfeinert werden, daß entsprechend viele Reinigungskörper unterschiedlicher Gestaltung durch den Kanal geschickt werden. Eine andere mögliche Gestalt der Rippen ist die eines Fragezeichens.

Die unsymmetrische Gestaltung der Außenoberfläche des Reinigungskörpers kann auch durch entsprechende Abflachungen der Außenoberfläche und/oder Ausbildung von Mulden in dieser erreicht werden, wobei es zur Erzielung einer möglichst glatten Abwälzbewegung des Reinigungskörpers zweckmäßig sein kann, über solchen Abflachungen oder Mulden einen Überrollbügel auszubilden. Ein solcher Überrollbügel über einer Mulde kann außerdem zur Ausbildung eines Griffbügels zweckmäßig sein, der als Handgriff oder als Aufhängebügel für einen Kranhaken dient, so daß der Reinigungskörper mittels eines Krans durch einen Schacht in den unterirdischen Abwasserkanal abgesenkt werden kann.

Die Erfindung wird Im folgenden anhand von beispielhaften Ausführungsformen eines Reinigungskörpers, der insgesamt als Kugel ausgebildet ist, zusätzlich erläutert. In der Zeichnung zeigt :
Figur 1 den Reinigungskörper im Schnitt bei seinem Abwälzen auf der Kanalsohle eines Abwasserkanals,
Figur 2 eine Außenansicht des Reinigungskörpers aus Fig. 1,
Figur 3 die Draufsicht des Reinigungskörpers aus Fig. 2, und
Figur4 eine andere Ausführungsform im Schnitt.

Wie aus Fig. 1 ersichtlich, taucht der insgesamt als Kugel ausgebildete Reinigungskörper 1 im Betrieb nur teilweise in die im Kanal strömende Flüssigkeit 3 ein und liegt unter seinem Eigengewicht, vermindert durch den Auftrieb aufgrund der von ihm verdrängten Flüssigkeit, auf der Kanalsohle 2 auf. Der Reinigungskörper 1 ist hohl. Sein Hohlraum 30 ist zum Teil mit einer Bremsflüssigkeit 31 ausgefüllt, deren Umschichtung in dem Reinigungskörper 1 bei dessen Abwälzbewegung mittels einer Drosselstruktur 38 verzögert wird. Der Reinigungskörper 1 wird somit unter dem Antrieb der in Richtung des Pfeils 45 strömenden Flüssigkeit 3 auf der Kanalsohle abgewälzt, wobei seine Abwälzbewegung durch die dabei dauernd stattfindende Umschichtung der Bremsflüssigkeit 31 gegenüber der mittleren Strömungsgeschwindigkeit der Flüssigkeit im Kanal verzögert wird, so daß der Reinigungskörper einen Strömungswiderstand bildet und dadurch eine ihn beidseitig passierende Umlenkströmung höherer Geschwindigkeit als der mittleren Strömungsgeschwindigkeit der Flüssigkeit im Kanal erzwingt. Dadurch wird der Reinigungskörper 1 kräftig umspült, wodurch als mehr oder weniger dicke Schmutzschicht 4 auf der Kanalsohle 2 vorhandene Ablagerungen vor und seitlich des Reinigungskörpers und in der von ihm induzierten Nachlaufströmung stromab des Reinigungskörpers aufgeschwemmt und weggespült werden.

Der Reinigungskörper 1 aus Fig. 1 ist gebildet aus einer glatten Hohlkugel mit auf deren Außenfläche verteilt angeordneten Rippen 21, beispielsweise in Form aufgeschweißter, an den Enden wasserdicht verschlossener Rohre, so daß zwischen den Rippen 21 Rinnen 10 gebildet sind, deren Rinnenbreite um ein Mehrfaches größer als die Breite der Rippen 21 sein kann. Die Rinne 10 und Rippen 21 erstrecken sich über die gesamte Außenfläche des Reinigungskörpers 1 mit einem derartigen Verlauf, daß die an ihnen ausgebildete, den Reinigungskörper passierende Strömung an dessen einen Seite im wesentlichen in allen Lagen des Reinigungskörpers 1 unterschiedlich zu der Strömung an der anderen Seite des Reinigungskörpers verläuft. Durch diese unsymmetrische Umströmung des Reinigungskörpers wird erreicht, daß die stromab des Reinigungskörpers induzierte Nachlaufströmung aus der aktuellen Abwälzbahn des Reinigungskörpers abgelenkt wird. Dadurch wird eine Anhäufung der in der Umlenkströmung den Reinigungskörper passierenden Verunreinigungen unmittelbar hinter dem Reinigungskörper vermieden, so daß sein Abwälzen auf der Kanalsohle nicht durch solche Anhäufungen blockiert wird. Durch die Ausbildung der zur vertikalen, parallel zur aktuellen Abwälzbahn des Reinigungskörpers 1 verlaufenden Mittelebene desselben, die seinen Schwerpunkt enthält, unsymmetrischen Umströmung des Reinigungskörpers greift außerdem die resultierende Antriebskraft der Flüssigkeit im allgemeinen nicht in dieser Mittelebene an, so daß der Reinigungskörper 1 ein Drehmoment erfährt, durch welches der Abwälzbewegung des Reinigungskörpers eine Drehbewegung um eine vertikale Achse überlagert wird. Dadurch ist die Abwälzbewegung des Reinigungskörpers nicht mehr gradlinig, sondern er führt auch meist unregelmäßige seitliche Bewegungen aus, was ebenfalls dazu beiträgt, eine Selbstblockierung des Reinigungskörpers durch unter seiner Einwirkung hinter ihn geschwemmte Verunreinigungen zu vermeiden.

Durch die Rippen 21 wird außerdem der Vortrieb des Reinigungskörpers 1 unter dem Angriff der strömenden Flüssigkeit 3 beträchtlich erhöht, so daß er auch von daher größere Anhäufungen von Schmutzablagerungen überwinden oder diesen ausweichen kann. Die Erhöhung des Vortriebs kann dadurch begünstigt werden, daß die Seitenflanken 11 der Rippen 21 mit einer Unterschneidung in die Bodenfläche der benachbarten Rinne 10 einlaufen, so daß in dem Winkel zwischen den Seitenflanken 11 der Rippen 21 und der Bodenfläche der Vertiefungen 10 ein erhöhter Staudruck auftritt, durch welchen die Schubkraft entsprechend erhöht wird.

Ein Beispiel eines Verteilungsmusters für die Rippen und Rinnen auf der Außenfläche des Reinigungskörpers 1, welches sich in der praktische Erprobung bereits bewährt hat, ist aus den Fig. und 3 ersichtlich. Die Rippen und Rinnen sind über die gesamte Außenoberfläche des Reinigungskörpers hin verteilt, wenngleich nur einige Rippen und Rinnen eingezeichnet sind. Die Rippen 21 verlaufen zwischen zwei diametral des kugelförmigen Reinigungskörpers 1 gegenüberliegenden Polbereichen 13, 14 durchgehend in wenigstens annähernd S-förmiger Gestalt, so daß ihre Wendepunkte 16 zwischen ihren S-Bögen auf einer gemeinsamen Kreislinie liegen, welche in Bezug auf die Pole der Polbereiche 13, 14 die Äquatorlinie 15 darstellt. In einer erfolgreich erprobten Ausführungsform bertug der Winkel a, den die Rippen 21 an ihrem Wendepunkt 16 mit der Äquatorlinie 15 einschließen, 45°. Der Teilungsabstand a der Rippen 21, gemessen entlang der Äquatorlinie 15 betrug 1/12 bis 1/16 des Kugelumfangs. Die Rippenbreite d war wesentlich kleiner als die Rinnenbreite r.

Die Rippen 21 endeten an den Polbereichen 13, 14 derart, daß der Winkel β zwischen der Verlängerung ihrer Enden und der Meridianebene M, welche senkrecht zu der die Äquatorlinie 15 enthaltenden Äquatorebene durch den Kugelmittelpunkt und die Pole der Polbereiche 13, 14 verläuft, im Bereich von 45 bis 60° lag. An den Polbereichen 13, 14, deren Durchmesser C etwa 0,3 D war, endete jede zweite Rippe 21 in geringerem Abstand vom Pol des Polbereichsals die andere Rippen, so daß die Rinnen 10 an den Polbereichen 13, 14 stirnseitig offen waren. Durch eine solche Gestaltung kann sich unter der Führungswirkung der Rippen 21 und Rinnen 10 eine verhältnismäßig glatte Strömung ausbilden. Der Reinigungskörper hatte bei der aktuellen Erprobung einen Durchmesser D von 500 mm.

Die Rippen 21 und damit die Rinnen 10 sind in gleichmäßigem Muster über die Kugelfläche 17 hin verteilt. Die Scheitel der Rippen 21 liegen auf einer gemeinsamen Kugelfläche 18, die konzentrisch zur Kugelfläche 17 verläuft. An den beiden Polbereichen 13, 14 ist jeweils eine Mulde 19 ausgebildet, die von einer der Rippen 21 in Form eines Überrollbügels 20 überlaufen wird, so daß die Mulde 19 von dem Reinigungskörper überrollt werden kann. Zu demselben Zweck können einige der Rippen 21 über den Rand der Mulde 19 hinausragen, wie dies in Fig. 1 und 2 der Zeichnung angedeutet ist. Die Mulden 19 und die Überrollbügel 20 dienen im Ausführungsbeispiel als Griff zum Anheben und Absenken des Reinigungskörpers an einem Kran oder als Handgriff.

Damit die Bremsflüllung im Reinigungskörper in Anpassung an den aktuellen Flüssigkeitsstand im Kanal und die Strömungsbedingungen verkleinert oder vergrößert werden kann, sind vorzugsweise zwei verschließbare Füllstutzen 22 vorgesehen, welche diametral gegenüberliegend zwischen zwei Rippen 21 angeordnet sind und nicht über die äußere Kugelfläche 18 hinausstehen, so daß sie ohne ein Hindernis zu bilden überrollt werden können.

Wenn man für die Ansicht in Fig. annimmt, daß der Reinigungskörper mit seiner untersten Stelle auf der Kanalsohle aufliegt und die Strömungsrichtung der Flüssigkeit im Kanal senkrecht zur Zeichenebene verläuft, rollt er sich entlang des Abwälzmeridians 5 der äußeren Kugelfläche 18 ab, wobei die den Abwälzmeridian 5 enthaltende Meridianebene M vertikal verläuft. Durch die Meridianebene M wird die Außenoberfläche des Reinigungskörpers in zwei Oberflächenteile 7 und 8 unterteilt. Es ist aus Fig. ohne weiteres ersichtlich, daß der Verlauf der Rippen 21 und Rinnen 10 auf dem einen Oberflächenteil 7 zu dem Verlauf der Rippen und Rinnen auf dem anderen Oberflächenteil 8 unsymmetrisch in Bezug auf die Meridianebene M ist. Unter der Leitwirkung der Rippen 21 und Rinnen 10 wird somit an dem einen Oberflächenteil 7 eine Strömung erzeugt, welche entsprechend unsymmetrisch zu der Strömung ist, welche an dem anderen Oberflächenteil 8 erzeugt wird.

Aus den Fig. 2 und 3 ist weiter ersichtlich, daß dieser unsymmetrische Verlauf der Rippen und Rinnen im wesentlichen für alle möglichen Abwälzmeridiane gilt, entlang denen sich die Reinigungskugel im aktuellen Fall abwälzt.

Die aus an den Enden verschweißten Rohren gebildeten Rippen 21 sind mit der die Böden der Rinnen 10 bildenden Kugel, welche als Stahlkugel ausgebildet ist. entlang von durchgehenden Schweißnähten oder von Schweißpunkten verschweißt. Um die im Zusammenhang mit Fig. 1 erläuterte Unterschneidung zur Erhöhung der Vortriebskraft gleichwohl zu erzielen, verlaufen die Schweißnähte nur an den Außenseiten der S-Bögen der Rippen 21, so daß diese die Unterschneidung im wesentlichen nur an den Innenseiten 12 der Bögen bilden.

Zur Abbremsung des Reinigungskörpers 1 sind bei der Ausführungsform aus Fig.1 im Hohlraum 30 des Reinigungskörpers 1 drei den Hohlraum 30 diametral durchlaufende, einander senkrecht kreuzende Scheiben 38 angeordnet, so daß von ihnen der Hohlraum 30 in acht Kammern 32, 33, 34 unterteilt ist, die radialsymmetrisch zum Kugelmittelpunkt verlaufen. In

Fig. 1 sind nur vier der Kammern sichtbar. Die anderen vier Kammern liegen entsprechend hinter der in der Zeichenebene liegenden Scheibe 38. Die kreisförmigen Scheiben 38 haben einen etwas kleineren Durchmesser als die Innenfläche 37 des Reinigungskörpers 1, so daß zwischen dem Außenrand 39 und der Inneoberfläche 37 ein Spait36 verbleibt. In dieser Lage sind die Scheiben 38 über Abstandsklötze 43 an der Innenoberfläche 37 der Reinigungskugei gehalten.

Der Hohlraum 30 des Reinigungskörpers 1 ist außerdem teilweise mit einer Bremsflüssigkeit 31 angefüllt, die beispielsweise aus Wasser oder mehr oder weniger zähem Öl oder einem Flüssigkeitsgemisch bestehen kann. In Anpassung an die Viskosität der Bremsflüssigkeit sind die Spalte 35, über welche die einzelnen Kammern 32, 33 und 34 miteinander in Verbindung stehen, derart bemessen, daß sie als Drosselöffnungen wirken, in welchen die Strömung der aus der einen Kammer in die benachbarte Kammer überströmenden Bremsflüssigkeit wie bei einer Meßblende gebremst wird. Zusätzlich oder alternativ können auch in den Scheiben 38 selbst Drossetöffnungen vorhanden sein, wie durch die Löcher 36 beispielhaft gezeigt. Es ist auch möglich, die Scheiben 38 aus einem zur Ausbildung der Drosselöffnungen hinreichend porösen Material, z.B. einem Sintermaterial, zu gestalten.

Wenn daher der Reinigungskörper 1 unter dem Angriff der im Kanal strömenden Flüssigkeit, die im gezeigten Ausführungsbeispiel in Richtung des Pfeiles 45 strömt, auf der Kanalsohle 2 abgewälzt wird, dann wird die Bremsflüssigkeit 31 in diejenigen Kammern, die sich bei der Abwälzbewegung gerade aus ihrer tiefsten Lage im Hohlraum 30 des Reinigungskörpers 1 in eine höhere Lage drehen, über den normalen Flüssigkeitsspiegel der Bremsflüssigkeit hinaus angehoben, wie für die Kammer 32 In der Zeichnung gezeigt. Dadurch verlagert sich der Momentan- ,schwerpunkt 44 der gesamten Bremsflüssigkeit 31 aus der den Mittelpunkt der Reinigungskugel und deren Abstützstelle auf der Kanalsohle 2 durchlaufenden Vertikalmittelebene 47, so daß die im Momentanschwerpunkt 44 angreifende Schwerkraftkomponente 41 mit der an der Abstützstelle der Reinigungskugel auf der Kanalsohle 2 auf ihn einwirkenden Auflagekraft 42 ein Moment erzeugt, welches der Abwälzbewegung der Reinigungskugel entgegenwirkt, so daß diese auf eine entsprechend geringe Abwälzgeschwindigkeit abgebremst wird.

Wenn jedoch der Reinigungskörper 1 aus seiner Abwälzbewegung heraus an einer Schmutzanhäufung 46 auf der Kanalsohle 2 angehalten wird, dann strömt ein Teil der Bremsflüssigkeit 31 aus der Kammer 32 durch die Drosselöffnungen 35, 36 allmählich in die tiefer liegenden benachbarte Kammer 33, bis der Flüssigkeitsspiegel in beiden Kammern derselbe ist. Der Momentanschwerpunkt 44 verlagert sich daher in die Vertikalmittelebene 47 des Reinigungskörpers, so daß das der Abwälzbewegung des Reinigungskörpers 1 entgegenwirkende Bremsmoment verschwindet und sich der Reinigungskörper 1 unter dem Angriff der strömenden Flüssigkeit leichter wieder in Bewegung setzen kann, sobald die Schmutzanhäufung 46 teilweise oder vollständig weggespült ist. Sobald sich der Reinigungskörper 1 wieder in Bewegung gesetzt hat, wird das der Abwälzbewegung entgegenwirkende Bremsmoment wieder aufgebaut. Durch die Erfindung kann dieses Bremsmoment daher verhältnismäßig groß sein, um eine möglichst kräftige Umspülung des Reinigungskörpers zu erreichen, ohne daß dadurch Gefahr besteht, daß der Reinigungskörper auf der Kanalsohle 2 nach einem Stillstand dauernd liegen bleibt.

Bei der gezeigten Ausführungsform stehen die Kammern 32, 33 und 34 zusätzlich zu den Drossleöffnungen 35, 36 über eine verhältnismäßig große Mittelöffnung 40 in den Scheiben 38 in Verbindung. Hierdurch kann der maximale Hub der Bremsflüssigkeit bei der Abwälzbewegung des Reinigungskörpers begrenzt werden, so daß entsprechend auch das maximale Abbremsmoment nach oben begrenzt werden kann.

Die Rippen 21 können aus steifem Material sein, beispielsweise aus aufgeschweißten, an den Enden wasserdicht verschlossenen Rohren bestehen. Es hat sich jedoch gezeigt, daß für solche steifen Rippen 21 ein verhältnismäßig starker Abrieb entsteht. Daher werden die Rippen vorzugsweise aus elastisch nachgiebigem Material gestaltet.

Bei der Ausführungsform nach Fig. 4 ist der gesamte Hohlraum mit einer Materialfüllung 50 in Form einer dichten Packung aus Kunststoffkugeln angefüllt, zwischen denen die Drosselöffnungen 51 ausgebildet sind. Die Kugeln können aus elastisch nachgiebigem Material sein, so daß sie durch Nachfüllen zusätzlicher Kugeln zusammengepreßt werden können, so daß die Querschnitte der Drosselöffnungen 51 kleiner werden und dadurch die Drosselwirkung eingestellt werden kann. Der verbleibende Raum des Hohlraums 30 ist teilweise mit einer Bremsflüssigkeit 31 angefüllt. Da die Materialfüllung sich innerhalb des Reinigungskörpers 1 nicht bewegen kann, wird bei der Abwälzbewegung des Reinigungskörpers ein Teil der Bremsflüssigkeit an der bei der Abwälzbewegung nachlaufenden Seite der Vertikalebene 47 des Reinigungskörpers in der Materialfüllung angehoben und ein Teil der Bremsflüssigkeit an der vorlaufenden Seite der Mittelebene 47 abgesenkt, so daß sich ein schräg verlaufender Flüssigkeitsspiegel 52 einstellt. Daher ist ähnlich wie bei der Ausführungsform nach Fig. der Momentanschwerpunkt 44 der Bremsflüssigkeit aus der Mittelebene 47 verlagert, so daß zwischen der Schwerkraftkomponente 41 der Bremsflüssigkeit und der Auflagekraft 42 ein der Abwälzbewegung entgegenwirkendes Bremsmoment erzeugt wird.

Die Reinigungswirkung des Reinigungskörpers kann verbessert werden, wenn seine Abwälzbahn entlang der Kanalsohle nicht geradlinig ist, weil dadurch ein breiterer Streifen auf der Kanalsohle erfaßt werden kann. Eine solche ungeradlinige Abwälzbahn kann durch eine nach Anordnung, Größe und/oder Anzahl pro Flächeneinheit unregelmäßige Verteilung der Drosselöffnungen über die Drosselstruktur hin erzielt werden, so daß sich bei der Abwälzbewegung des Reinigungskörpers die Richtung der von der Bremsflüssigkeit ausgeübten Bremskraft bzw. des von der Flüssigkeit ausgeübten Bremsmomentes dauernd ändernd. Dadurch werden der Vorwärtsbewegung des Reinigungskörpers seitliche Abrollbewegungen überlagert. Beispielsweise können in der Ausführungsform nach Fig. 1 erste Abschnitte der Scheiben 38 vollständig ohne Drosselöffnungen 36 sein, während in anderen zweiten Scheibenabschnitten Drosselöffnungen 36 vorhanden sind und in dritten Scheibenabschnitten die Größe der freien Lochfläche der über die Flächeneinheit hin ausgebildeten Drosselöffnungen unterschiedlich zu der in den zweiten Scheibenabschnitten ist. Entsprechend können auch die Drosselspalte 35 an den Scheibenrändern unregelmäßig verteilt und/oder ausgebildet sein.

## Patentansprüche

1. Vorrichtung zum Reinigen von Flüssigkeit führenden, mit dieser nur teilweise gefüllten Kanälen; insbesondere Abwasserkanälen großen Querschnitts, mit einem Reinigungskörper (1), welcher als unter seinem Gewicht auf der Kanalsohle (2) aufliegender hohler Wälzkörper gestaltet ist, der unter dem Angriff der strömenden Flüssigkeit an der Kanalsohle (2) entlang wenigstens eines Abwälzmeridians (5) seiner Außenoberfläche (6) abwälzbar ist, welche von der den Abwälzmeridian (5) enthaltenden Meridianebene (M) des Reinigungskörpers (1) in zwei Oberflächenteile (7, 8) unterteilt wird, und in dessen Hohlraum (30) eine in diesem unter Verzögerung der Abwälzbewegung umschichtbare, den Hohlraum nur teilweise ausfüllende Bremsflüssigkeit (31) angeordnet ist, dadurch gekennzeichnet, daß an dem Reinigungskörper (1) in dessen Hohlraum (30) eine wenigstens über dessen Umfangsfläche (37) hin verteilt angeordnete, die Umschichtung der Bremsflüssigkeit (31) bei der Abwälzbewegung des Reinigungskörpers (1) verzögernde Drosselstruktur (38, 50) mit einer Mehrzahl von Drosselöffnungen (35, 36, 51) festgelegt ist.

2. Vorrichtung nach Anspruch 1, dadurch gekennzeichnet, daß durch die Drosselstruktur (38) eine Mehrzahl von am Umfang des Hohlraumes (30) verteilten Kammern (32, 33, 34) ausgebildet ist, welche über Drosselöffnu.ngen (35, 36) miteinander in Verbindung stehen, so daß bei der Abwälzbewegung des Reinigungskörpers (1) ein Überfließen der Bremsflüssigkeit (31) aus der einen in die andere Kammer durch die Drosselöffnungen hindurch gedrosselt wird.

3.. Vorrichtung nach Anspruch 2, dadurch gekennzeichnet, daß die Drosselöffnungen (35, 36) wenigstens meistenteils nahe der den Hohlraum (30) umgrenzenden Innenoberfläche (37) des Reinigungskörpers (1) angeordnet sind.

4. Vorrichtung nach Anspruch 2 oder 3, dadurch gekennzeichnet, daß die Kammern (32, 33, 34) zwischen den Hohlraum (30) des Reinigungskörpers (1) diametral durchlaufenden Scheiben (38) ausgebildet sind und wenigstens ein Teil der Drosselöffnungen in Form von Spalten (35) zwischen dem Außenrand (39) der Scheiben (38) und der Innenoberfläche (37) des Reinigungskörpers (1) ausgebildet sind.

5. Vorrichtung nach Anspruch 1, dadurch gekennzeichnet, daß die Drosselstruktur wenigstens teilweise aus einer porösen Materialfüllung (50) gebildet ist.

6. Vorrichtung nach einem der Ansprüche 1 bis 5, dadurch gekennzeichnet, daß die Drosselöffnungen (35, 36) nach Größe und/oder Anzahl pro Flächeneinheit über die Drosselstrudur (38, 50) hin unregelmäßig verteilt sind.

7. Vorrichtung nach einem der Ansprüche 1 bis 6, dadurch gekennzeichnet, daß die beiden Oberflächenteile (7, 8) der Außenoberfläche (6) des Reinigungskörpers (1) wenigstens unter den Bedingungen, unter denen der Reinigungskörper (1) auf der Kanalsohle (2) aufliegt, in Bezug auf die Meridianebene (M) unsymmetrisch gestaltet sind, so daß die beiden von dem Reinigungskörper (1) beidseitig desselben induzierten Teilströmungen entsprechend unsymmetrisch ausgebildet sind.

8. Vorrichtung nach Anspruch 7, dadurch gekennzeichnet, daß die Außenoberfläche (6) des Reinigungskörpers (1) aus miteinander abwechselnden Rippen (21) und Rinnen (10) gebildet ist und der Verlauf der Rippen und Rinnen auf dem einen Oberflächenteil (7) in Bezug auf die Meridianebene (M) unsymmetrisch zu dem Verlauf der Rippen und Rinnen auf dem anderen Oberflächenteil (8) ist.

9. Vorrichtung nach Anspruch 8, dadurch gekennzeichnet, daß die Rippen (21) wenigstens an einer ihrer Seitenflanken (11) unterschnitten in den Boden der jeweils benachbarten Rinne (10) einlaufen.

10. Vorrichtung nach Anspruch 9, dadurch gekennzeichnet, daß die Rippen (21) über die Au-Benfläche (6) des Reinigungskörpers (1) hin in Bögen verlaufen und die Unterschneidung an der Innenseite (12) der Rippenbögen ausgebildet ist.

11. Vorrichtung nach einem der Anspruches bis 10, dadurch gekennzeichnet, daß die Rinnenbreite (r) größer als die Rippenbreite (d) ist.

12. Vorrichtung nach Anspruch 8, dadurch gekennzeichnet, daß die Rippen (21) und die Rinnen (10) zwischen zwei diametral zum Reinigungskörper (1) gegenüberliegenden Polbereichen (13, 14) wenigstens annähernd S-förmig durchgehend verlaufen und die auf die Pole der Polbereiche bezogene Äquatorlinie (15) der Außenoberfläche (6) des Reinigungskörpers (1) an ihrem Wendepunkt (16) zwischen ihren S-Bögen mit einem Winkel (a) im Bereich von 45° kreuzen.

13. Vorrichtung nach Anspruch 12, dadurch gekennzeichnet, daß die Rinnen (10) an den Polbereichen (13, 14) stirnseitig offen sind.

14. Vorrichtung nach Anspruch 8, dadurch gekennzeichnet, daß die Rippen (21) aus einem elastisch nachgiebigen Material bestehen.

## Claims

1. Apparatus for cleaning liquid-carrying channels, which are only partly filled with the liquid, and In particular sewers having a large cross- section, with a cleaning body (1) in the form of a hollow roll body resting under its own weight on the drain bottom (2) and which under the action of the flowing liquid can be rolled on the drain bottom (2) along at least one rolling meridian (5) of Its outer surface (6) subdivided by the meridian plane (M) of the cleaning body (1) containing the roiling meridian (5) Into two surface portions (7, 8), and in its cavity (30) is provided a brake fluid (31) which only partly fills the cavity and can be displaced therein, whilst delaying the rolling movement, characterized in that in the cavity (30) of the cleaning body (1) is fixed a restrictor structure (38, 50) with a plurality of restriction orifices (35, 36, 51), distributed at least over the circumferential surface (37) thereof and delaying the displacement of the brake fluid (31) during the roiling movement of the cleaning body (1).

2. Apparatus according to claim 1, characterized In that the restrictor structure (38) forms a plurality of chambers (32, 33, 34) distributed over the circumference of the cavity (30) and which are interconnected by restriction orifices (35, 36), so that during the rolling movement of the cleaning body (1) an overflow of the brake fluid (31) from one chamber into another is restricted by the restriction orlfles.

3. Apparatus according to claim 2, characterized In that the restriction orifices (35, 36) are at least mainly arranged close to the inner surface (37) of cleaning body (1) defining the cavity (30).

4. Apparatus according to claims 2 or 3, characterized in that the chambers (32, 33, 34) are formed between disks (38) passing diametrically between the cavity (30) of cleaning body (1) and at least part of the restriction orifices are in the form of slots (35) between the outer edge (39) of disks (38) and the inner surface (37) of cleaning body (1 ).

5. Apparatus according to claim 1, characterized in that the restrictor structure is at least partly formed from a porous material filling (50).

6. Apparatus according to one of the claims 1 to 5, characterized in that the restriction orifices (35, 36) are distributed in irregular manner over the restrictor structure (38, 50) on the basis of size and/or number per surface unit.

7. Apparatus according to one of the claims 1 to 6, characterized in that the two surface portions (7, 8) of outer surface (6) of cleaning body (1), at least under the conditions when cleaning body (1) rests on the drain bottom (2), are asymmetrical with respect to meridian plane (M), so that the two partial flows induced by cleaning body (1) on either side thereof are correspondingly asymmetrical.

8. Apparatus according to claim 7, characterized in that the outer surface (6) of cleaning body (1) is formed from alternating ribs (21) and grooves (10) and the course of the ribs and grooves on one surface portion (7) is, with respect to the meridian plane (M) asymmetrical to the course of the ribs and grooves on the other surface portion (8).

9. Apparatus according to claim 8, characterized in that at least on one of their side flanks (11), ribs (21) pass in undercut manner into the base of the adjacent groove (10).

10. Apparatus according to claim 9, characterized in that the ribs (21) pass in the form of arcs over the outer surface (6) of cleaning body (1) and the undercut is formed on the inside (12) of the rib arcs.

11. Apparatus according to one of the claims 8 to 10, characterized in that the groove width (r) is greater than the rib width (d).

12. Apparatus according to claim 8, characterized in that the ribs (21) and the grooves (10) pass continuously in approximately S-shaped manner between two poles areas (13, 14) and cross the equator line (15), related to the poles areas, of the outer surface (6) of cleaning body (1) at their reversing points (16) between the S-curves thereof at an angle (a) of approximately 45°.

13. Apparatus according to claim 12, characterized in that at pole areas (13, 14) grooves (10) are open at their front ends.

14. Apparatus according to claim 8, characterized in that the ribs (21) are made from an elastically resilient material.

## Revendications

1. Dispositif de nettoyage de canaux de guidage de liquide, remplis uniquement partiellement par celui-ci, en particulier de canaux d'eaux usées présentant une grande section transversale, ce dispositif comprenant un corps de nettoyage (1), qui est façonné sous la forme d'un corps de roulement creux, repose sous son poids sur le fond du canal (2) et peut être roulé, sous l'action du liquide en écoulement, sur le fond du canal (2) le long d'au moins un méridien de roulement (5) de sa surface externe (6), qui est subdivisée par le plan méridien (M) du corps de nettoyage (1), qui contient le méridien de roulement (5), en deux parties de surface (7, 8), un liquide de freinage (31) étant agencé dans la cavité (30) de ce corps de roulement en ne remplissant que partiellement la cavité et en pouvant modifier sa distribution dans celle-ci, avec freinage du mouvement de roulement, caractérisé en ce que, sur le corps de nettoyage (1), est fixée, dans sa cavité (30), une structure d'étranglement (38, 50) qui est agencée de manière répartie au moins sur la surface périphérique (37) de la cavité, et qui présente plusieurs orifices d'étranglement (35, 36, 51) et ralentit la modification de distribution du liquide de freinage (31) lors du mouvement de roulement du corps de nettoyage (1).

2. Dispositif suivant la revendication 1, caractérisé en ce que, par la structure d'étranglement (38), sont formées plusieurs chambres (32, 33, 34) qui sont réparties sur le pourtour de la cavité (30) et qui communiquent l'une avec l'autre par des orifices d'étranglement (35, 36), de façon que, lors du mouvement de roulement du corps de nettoyage (1), un débordement du liquide de freinage (31) de l'une des chambres dans l'autre soit étranglé par les orifices d'étranglement.

3. Dispositif suivant la revendication 2, caractérisé en ce que les orifices d'étranglement (35, 36) sont, au moins la plupart, agencés à proximité de la surface interne (37) du corps de nettoyage (1) qui délimite la cavité (30).

4. Dispositif suivant l'une ou l'autre des revendications 2 et 3, caractérisé en ce que les chambres (32, 33, 34) sont réalisées entre des disques (38) qui passent diamétralement à travers la cavité (30) du corps de nettoyage (1) et en ce qu'au moins une partie des orifices d'étranglement sont réalisés sous la forme de fentes (35) entre le bord externe (39) des disques (38) et la surface interne (37) du corps de nettoyage (1).

5. Dispositif suivant la revendication 1, caractérisé en ce que la structure d'étranglement est formée au moins partiellement d'un remplissage de matière poreuse (50).

6. Dispositif suivant l'une des revendications 1 à 5, caractérisé en ce que les orifices d'étranglement (35, 36) sont répartis de manière irrégulière, en ce qui concerne la grandeur et/ou le nombre par unité de surface, sur la structure d'étranglement (38, 50).

7. Dispositif suivant l'une des revendications 1 à 6, caractérisé en ce que les deux parties de surface (7, 8) de la surface externe (6) du corps de nettoyage (1) sont façonnées de manière dissymétrique par rapport au plan méridien (M) au moins dans les conditions sous lesquelles le corps de nettoyage (1) repose sur le fond du canal (2), de sorte que les deux écoulements partiels induits par le corps de nettoyage (1) sur ses deux côtés sont réalisés d'une manière conformément dissymétrique.

8. Dispositif suivant la revendication 7, caractérisé en ce que la surface externe (6) du corps de nettoyage (1) est formée de nervures (21) et de rainures (10) mutuellement alternantes et en ce que l'allure des nervures et des rainures sur l'une des parties de surface (7), par rapport au plan méridien (M), est dissymétrique de l'allure des nervures et des rainures sur l'autre partie de surface (8).

9. Dispositif suivant la revendication 8, caractérisé en ce que les nervures (21) se rétrécissent au fond de la rainure respectivement voisine (10), par détalonnage au moins sur un de leurs flancs latéraux (11).

10. Dispositif suivant la revendication 9, caractérisé en ce que les nervures (21) s'étendent sous la forme de courbures sur la surface externe (6) du corps de nettoyage (1) et en ce que le détalonnage est réalisé sur le côté interne (12) des courbures des nervures.

11. Dispositif suivant l'une des revendications 8 à 10, caractérisé en ce que la largeur de rainure (r) est plus grande que la largeur de nervure (d).

12. Dispositif suivant la revendication 8, caractérisé en ce que les nervures (21) et les rainures (10) passent de manière continue au moins approximativement en forme de S entre deux zones polaires (13, 14) diamétralement opposées sur le corps de nettoyage (1) et en ce qu'elles croisent la ligne équatoriale (15) relative aux pôles des zones polaires de la surface externe (6) du corps de nettoyage (1) à leur point d'inflexion (16) entre les courbures de leurs S, sous un angle (a) de l'ordre de 45°.

13. Dispositif suivant la revendication 12, caractérisé en ce que les rainures (10) sont ouvertes du côté frontal aux zones polaires (13, 14).

14. Dispositif suivant la revendication 8, caractérisé en ce que les nervures (21) sont constituées d'une matière élastiquement flexible.
